# FASCICULE DE BREVET EUROPEEN

(11) **EP 2 617 937 B1**
(45) Date de publication et mention de la délivrance du brevet: **20.08.2014**
(21) Numéro de dépôt: 12290023.6
(22) Date de dépôt: 18.01.2012
(51) Int. Cl.: E06C 1/22, E06C 1/32, E06C 1/393, E06C 7/06, E06C 7/42

(54) **Dispositif rehausseur pour échelle, marchepied ou plate-forme de travail**
Vorrichtung zum Erhöhen einer Leiter, eines Trittbretts oder einer Arbeitsplattform
Raising device for ladder, steps or working platform

(43) Date de publication de la demande: 24.07.2013
(73) Titulaire: MACC, 86104 Chatellerault Cédex (FR)
(72) Inventeur: Cupif, Bertrand, 86104 Chatellerault Cedex (FR); Sannier, Teddy, 86104 Chatellerault Cedex (FR)

(56) Documents cités:
- WO-A2-2010/128340
- DE-U1- 29 917 711
- GB-A- 2 366 829
- US-A- 4 298 093
- US-A- 6 032 759
- US-A1- 2003 188 923
- US-A1- 2004 140 156

## Description

Pour satisfaire la variabilité de hauteurs d'intervention, les matériels utilisés du type échelle, marchepied ou plate-forme sont souvent équipés de pieds télescopiques réglables permettant d'atteindre des hauteurs de travail plus grandes. Ces dispositifs font perdre de la rigidité en torsion nécessaire pour la résistance à long terme.

De plus, il faut souvent plusieurs manipulations pour modifier la hauteur. US, 2003/188923 A1 decrit un ensemble marche coulissante selon le préambule de la revendication 1. Cette invention a pour but de remédier à ces insuffisances en créant un ensemble complet et rigide de marche, rallonges coulissantes et base.

De plus, une disposition de forme et de position des verrous permet de déverrouiller l'ensemble et le faire coulisser d'une seule main et sans reprise, ce qui permet un gain de temps.

Une autre disposition de fabrication des rallonges coulissantes en forme de U permet de réaliser une solution résistant à la flexion et économique grâce à la modalité de fixation de la marche à ces rallonges.
La figure 1 présente un montant en perspective équipé d'une rallonge télescopique en position intermédiaire.
La figure 2 présente le produit en perspective.
La figure 3 présente un montant en perspective équipé d'une rallonge télescopique vue de côté en position intermédiaire.
La figure 4 présente un montant en perspective équipé d'une rallonge télescopique en position intermédiaire côté verrouillage du montant.
La figure 5 présente un montant en perspective équipé d'une rallonge télescopique en position basse et verrouillée.
La figure 6 présente un montant en perspective équipé d'une rallonge télescopique en position basse et déverrouillée.

Selon les figures 1, 2, 3 et 4, l'ensemble marche coulissante (1) est composée d'une marche (9) liée par quatre vis (10, 10', 10", 10"') à deux rallonges (2 et 2'). Ces rallonges coulissent autour des montants (4 et 4') et sont solidaires de la base (5) qui supporte deux tampons d'appui (6 et 6'). Les deux montants (4 et 4') sont liés dans le cas présent à une plate-forme (19).

Selon les figures 5 et 6, le système d'indexation de l'ensemble marche coulissante (1) est réalisé par deux verrous (3 et 3') qui, poussés par deux ressorts (8 et 8') coulissant dans deux chapes (14 et 14') liées à la marche (9), traversent les montants (4 et 4') via des trous d'indexation (11, 12 ou 13) et leurs opposés (11', 12' ou 13') en fonction de la hauteur choisie et viennent accoster dans un autre perçage (15 ou 15') réalisé dans les rallonges (2 et 2') bloquant ainsi l'ensemble marche coulissante (1).

Toujours selon les figures 4, 5 et 6, les verrous (3 et 3') sont actionnés par la main de l'utilisateur qui avec le pouce et l'index peut attraper les deux extrémités en forme de C (16, 16') des deux verrous (3 et 3') en même temps. En rapprochant ces verrous (3 et 3') par compression des ressorts (8 et 8'), l'utilisateur déverrouille le système et peut alors sans relâcher les verrous (3 et 3') en tirant suivant un axe parallèle aux montants (4, 4') faire coulisser l'ensemble marche coulissante (1) et ainsi positionner ce dernier de façon à faire coïncider l'extrémité des verrous (3 et 3') avec un des trous d'indexation (11, 11', 12, 12' ou 13, 13') des montants (4 et 4'). En relâchant les deux verrous (3 et 3') le verrouillage s'effectue à la nouvelle hauteur de travail de la plate-forme (19).

Selon les figures 3 et 4, chaque rallonge (2 et 2') est réalisée de manière identique symétriquement pour obtenir un montage simple et rigide. Ces rallonges (2, 2') sont réalisées par une tôle formée en U qui coulisse à l'extérieur des montants (4, 4') les bloquant sur trois côtés de son profil.

Selon les figures 3 et 4, à l'extrémité supérieure des rallonges (2, 2') les plis (17, 17', 17", 17"') permettent d'accoster la marche (9). Les vis (10, 10', 10", 10"') lient la marche (9) aux rallonges (2, 2') ce qui permet d'emprisonner les montants (4, 4') en ne lui laissant qu'une translation possible suivant sa longueur. Ce système de fixation permet aussi d'éviter que le U en tôle formée des rallonges (2, 2') ne s'ouvre sous l'effort lorsque l'utilisateur se trouve sur la plate-forme (19) ou la marche (9). De même, les l'extrémités inférieures (18, 18') des rallonges (2, 2') sont solidaires de la base (5) évitant ainsi aux U des rallonges (2, 2') de s'ouvrir sous l'effort.

Selon les figures 3 et 4, le système complet composé de la marche (9), des rallonges (2 et 2') et de la base (5) permet de réaliser un cadre rigide résistant aux efforts transversaux et de torsion existant lors de l'accès et l'utilisation de la plate-forme (19).

## Revendications

1. Ensemble marche coulissante (1) pour échelle, marchepied ou plate-forme composé d'une marche (9) liée par quatre vis (10,10',10",10"') à deux rallonges (2,2') et deux montants (4,4'), cette même marche (9) est liée à deux verrous (3,3') poussés par deux ressorts (8,8') coulissants dans deux chapes (14,14') qui traversent les montants (4, 4') via des trous d'indexation (11, 11', 12, 12', 13, 13') en fonction de la hauteur choisie et viennent accoster dans un perçage (15,15') réalisé dans les rallonges (2,2') bloquant ainsi l'ensemble marche coulissante (1), **caractérisé en ce que** l'extrémité en forme de C (16,16') des verrous (3,3') permet à l'utilisateur dans un même temps et avec une seule main de déverrouiller le système sans relâcher les verrous (3,3') et de faire coulisser l'ensemble marche coulissante (1) en tirant sur les verrous (3,3') toujours en position déverrouillée suivant un axe parallèle aux montants (4,4') afin d'obtenir la position souhaitée en faisant coïncider les verrous (3,3') avec les trous d'indexation (11,11',12,12',13,13') permettant une manipulation simplifiée du produit.

2. Ensemble marche coulissante (1) pour échelle, marchepied ou plate-forme selon revendication 1, **caractérisé en ce que** les rallonges (2,2') sont fabriquées par une tôle en forme de U qui recouvre les montants (4,4') ; à l'extrémité supérieure de ces rallonges (2,2') se trouvent des plis (17,17',17",17"') permettant de fixer la marche (9) par des vis (10,10',10",10"') permettant ainsi d'emprisonner complétement les montants (4,4') en ne laissant aucune translation possible suivant leur longueur; aux extrémités inférieures (18,18') de ces rallonges (2,2') se trouve une base (5) solidaire des rallonges (2,2') ; ces dispositifs solidifient les rallonges (2,2') en évitant que la tôle en forme de U ne s'ouvre en bout côté marche sous l'effort lorsque l'utilisateur se trouve sur la marche (9) ou sur la plate-forme (19).

## Patentansprüche

1. Verstellbares Stufensystem (1) für Leiter, Trittbrett oder Plattform, bestehend aus einer Stufe (9), die über vier Schrauben (10,10',10",10"') mit zwei Verlängerungen (2,2') und zwei Leiterholmen (4,4') verbunden ist, wobei diese Stufe (9) auch mit zwei Riegel (3,3') verbunden ist, die von zwei verschiebbaren Federn (8,8') in zwei Gabelgelenke (14,14') gedrückt werden, welche entsprechend der gewählten Höhe die Leiterholme über Indexierlöcher (11,11',12,12',13,13') durchdringen und in einer Bohrung (15,15') in den Verlängerungen (2,2') zum Anschlag kommen und so das verstellbare Stufensystem (1) sichern, **dadurch gekennzeichnet, dass** das C-förmige Ende (16,16') der Riegel (3,3') dem Benutzer ermöglicht, gleichzeitig und mit einer einzigen Hand das System zu entriegeln, ohne die Riegel (3,3') loszulassen und das verstellbare Stufensystem (1) zu verschieben, indem er entlang einer zu den Leiterholmen (4,4') parallelen Richtung an den Riegeln (3,3') zieht, die noch immer in entriegelter Position sind, um die gewünschte Position zu erreichen, indem er die Riegel (3,3') mit den Indexierlöchern (11,11',12,12',13,13'), die eine einfache Handhabung des Systems ermöglichen, übereinstimmen lässt.

2. Verstellbares Stufensystem (1) für Leiter, Trittbrett oder Plattform nach Anspruch 1, **dadurch gekennzeichnet, dass** die Verlängerungen (2,2') aus einem U-förmigen Blech, das die Leiterholme (4,4') abdeckt, gefertigt werden; am oberen Ende dieser Verlängerungen (2,2') befinden sich Falze (17,17',17",17"') zum Fixieren der Stufe (9) mit Schrauben (10,10',10",10"'), was somit ermöglicht, die Leiterholme (4,4') vollkommen zu umschließen und keinerlei Verschieben der Länge nach zuzulassen ; an den unteren Enden (18,18') dieser Verlängerungen (2,2') befindet sich ein fest mit den Verlängerungen (2,2') verbundener Sockel (5) ; diese Vorrichtungen verstärken die Verlängerungen (2,2'), da sie verhindern, dass sich das U-förmige Blech am Ende auf der Stufenseite unter der Belastung öffnet, wenn der Benutzer auf der Stufe (9) oder auf der Plattform (19) steht.

## Claims

1. A sliding step assembly (1) for ladders, steps or platforms made up of a step (9) joined by four screws (10,10',10",10"') to two extensions (2,2') and two uprights (4,4'), wherein said step (9) is joined to two locks (3,3') pushed by two springs (8,8') sliding in two yokes (14,14') that go through the uprights (4, 4') via indexing holes (11,11',12,12',13,13') depending on the selected height and then dock in a hole (15,15') made in the extensions (2,2'), thus locking the sliding step assembly (1), **characterised in that** the C-shaped end (16,16') of the locks (3,3') allows the user to unlock the system at the same time and with the same hand without releasing the locks (3,3') and slide the sliding step assembly (1) by pulling the locks (3,3') that continue to be in the unlocked position along a line parallel to the uprights (4,4') in order to obtain the required position by matching the locks (3,3') with the indexing holes (11,11',12,12',13,13') allowing simplified manipulation of the product.

2. A sliding step assembly (1) for ladders, steps or platforms according to claim 1, **characterised in that** the extensions (2,2') are made up by a U-shaped plate that covers the uprights (4,4'); at the upper end of these extensions (2,2') there are folds (17,17',17",17"') for fixing the step (9) using screws (10,10',10",10"') that thus make it possible to make the uprights (4,4') completely captive and allow no displacement along their length; at the lower ends (18,18') of these extensions (2,2') is a base (5) integral with the extensions (2,2'); these devices strengthen the extensions (2,2') by ensuring that the U-shaped plate does not open at the end near the step under force when the user is on the step (9) or the platform (19).
